# EUROPÄISCHE PATENTANMELDUNG

(11) **EP 0 161 596 A2**
(43) Veröffentlichungstag der Anmeldung: **21.11.1985**
(21) Anmeldenummer: 85105456.9
(22) Anmeldetag: 04.05.1985
(51) Int. Cl.: C11D 3/37

(54) **Wasch- und Reinigungsmittel**

(30) Priorität: 18.05.1984 DE 3418494
(71) Anmelder: HOECHST AKTIENGESELLSCHAFT, 65926 Frankfurt am Main (DE)
(72) Erfinder: Grosse, Jurgen, Dr., D-5042 Erftstadt (DE); Pieper, Werner, Dr., D-5014 Kerpen (DE); Gohla, Werner, D-5216 Niederkassel (DE)

(57) **Zusammenfassung**

Das Wasch- und Reinigungsmittel der Erfindung mit 5-70 Gew.% mindestens eines Tensids, 0,1-50 Gew.% mindestens eines Gerüststoffes sowie üblichen Waschhilfsmitteln ist durch folgende Gerüststoffgehalte gekennzeichnet: a) 0,1-25 Gew.% eines Copolymers, erhältlich durch an sich bekannte Copolymerisation folgender Monomere:
aa) 40-99,9 Mol-% ethylenisch ungesättigter Carbonsäuren oder deren Alkalisalze der allgemeinen Formel
   R¹(R²)C=C(R³)COOX, worin X = H, Alkalimetall;
   R² = H, COOX, C₁-C₄-Alkyl, C₅-C₈-Cycloalkyl, Phenyl oder substituiertes Phenyl;
   R¹, R³ = H, C₁-C₄-Alkyl, C₅-C₈-Cycloalkyl, Phenyl, substituiertes Phenyl bedeuten.
   oder deren Anhydride;
bb) 0,1-40 Mol-% ethylenisch ungesättigter Phosphonsäuren oder deren Alkalisalze der allgemeinen Formel
   R⁴(R⁵)C=C(R⁶)PO₃X₂, worin X = H, Alkalimetall;
   R⁴, R⁵ = H, C₁-C₄-Alkyl, C₅-C₈-Cycloalkyl, Phenyl, substituiertes Phenyl;
   R⁶ = C₁-C₄-Alkyl, C₅-C₈-Cycloalkyl, Phenyl, substituiertes Phenyl;
cc) 0-20 Mol-% olefinisch ungesättigte Verbindungen ohne Carbon- oder Phosphonsäuregruppen.
b) 0-49,9 Gew.% übliche Gerüststoffe.

Die Erfindung betrifft weiterhin die Verwendung des Copolymers als Gerüststoff oder Gerüststoffadditiv in Wasch-und Reinigungsmitteln.

## Beschreibung

Ein für den Wascherfolg von Wasch- und Reinigungsmitteln entscheidender Waschmittelinhaltsstoff ist das Pentanatriumtriphosphat, Na₅^{p}₃0_{1.}, technisch auch Natriumtripolyphosphat, NTPP, genannt. Die Verbindung verfügt über folgende wirksame Eigenschaften:
- Komplexierung von Erdalkaliionen,
- selektive Adsorption an Grenzflächen von Textilsubstrat und Schmutz,
- Verstärkung der Wirkung von Anion-Tensiden,
- Dispergierung von Pigmentschmutz,
- Alkalische Reaktion,
- Pufferwirkung,
- "Threshold"-Wirkung,
- Gerüstsubstanz für Wasch- und Reinigungsmittel.

Von besonderer Bedeutung für die Reinigungsleistung heutiger Waschmittel sind dabei das Calciumbindevermögen, die Dispergierwirkung sowie der "Threshold"-effekt, worunter man die Eigenschaft einer Substanz, im unterstöchiometrischen Einsatz die Ausfällung von Härtebildnern zu verzögern bzw. zu verhindern, versteht.

Ein unerwünschter Nebeneffekt von NTPP ist, daß es - neben Phosphaten aus anderen Quellen, wie Düngemitteln, Fäkalien, Bodenerosion u.a.m. - zum Phosphoreintrag in die Gewässer beiträgt. Überhöhte Phosphorkonzentrationen, besonders in stehenden und langsam fließenden Gewässern, können zu Eutrophierungserscheinungen führen.

Aus diesem Grund sucht man seit langem nach vergleichbar gut geeigneten Phosphatersatzstoffen. In verschiedenen Ländern wurden behördliche Schritte unternommen, um den Einsatz von NTPP in Waschmitteln einzuschränken bzw. ganz zu verbieten. In der Bundesrepublik Deutschland führte die Phosphatverminderung bei den Waschmitteln zu schlechteren Waschergebnissen. Insbesondere wurden erhöhte anorganische Gewebeinkrustierungen beobachtet; zweifelsohne beeinträchtigt eine zu hohe GewebeInkrustierung die Gebrauchseigenschaften des Waschgutes.

Es bestand also die Aufgabe, Phosphatersatzstoffe zu finden, die die Wirkung des Gerüststoffsystems und damit die Wirkung des Waschmittels wieder verbessern.

Es sind viele Substanzen als völliger oder teilweiser NTPP-Ersatz diskutiert worden, z.B. Zeolith A, Trinatriumnitrilotriacetat und Natriumcitrat. Aus verschiedenen Gründen - z.T. ökologische Bedenken, mangelnde Wirtschaftlichkeit, nicht in jeder Beziehung befriedigende Leistungsfähigkeit - ist bisher keine Substanz gefunden worden, die sich allein als NTPP-Substitut durchsetzen konnte. Vielmehr ist zunehmend die Meinung vertreten worden, daß Kombinationen von Gerüststoffen bzw. Gerüststoffadditiven optimale Leistungsfähigkeit erbringen können. Als Gerüststoffadditive sind dabei Verbindungen zu bezeichnen, die in relativ kleinen Anwendungskonzentrationen merklichen Einfluß auf das Gerüststoffsystem ausüben.

Die Erfindung betrifft ein Wasch- und Reinigungsmittel mit 5 bis 70 Gew% mindestens eines Tensids, 0,1 bis 50 Gew% mindestens eines Gerüststoffes sowie üblichen Waschhilfsstoffen, welches gekennzeichnet ist durch folgende Gerüststoffgehalte:
a) 0,1 bis 25 Gew% eines Copolymers, erhältlich durch an sich bekannte Copolymerisation folgender Monomere:
   aa) 40 bis 99,9 Mol% ethylenisch ungesättigter Carbonsäuren oder deren Alkalisalze der allgemeinen For- _{mel R}¹(_{R}²)_{C}=_{C}(_{R}³)_{C}OOX, worin X = H, Alkalimetall;
      R²= H, COOX,C₁-C₄-Alkyl, C₅-C₈-Cycloalkyl, Phenyl oder substituiertes Phenyl;
      R¹, R³ = H, C₁-C₄-Alkyl, C₅-C₈-Cycloalkyl, Phenyl, substituiertes Phenyl bedeuten,

      oder deren Anhydride;
   bb) 0,1 bis 40 Mol% ethylenisch ungesättigter Phosphonsäuren oder deren Alkalisalze der allgemeinen Formel
      R⁴(R⁵)C=C(R⁶)PO₃X₂, worin X = H, Alkalimetall;
      R⁴, R⁵ = H, C₁-C₄-Alkyl, C₅-C₈-Cycloalkyl, Phenyl, substituiertes Phenyl;
      R 6 = C₁-C₄-Alkyl, C₅-C₈-Cycloalkyl, Phenyl, substituiertes Phenyl;
   cc) 0-20 Mol% olefinisch ungesättigte Verbindungen ohne Carbon- oder Phosphonsäuregruppen.
b) 0 bis 49,9 Gew% übliche Gerüststoffe.

Die Erfindung betrifft ebenso die Verwendung eines Copolymers, erhältlich durch an sich bekannte Copolymerisation folgender Monomere:
a) 40 bis 99,9 Mol% ethylenisch ungesättigter Carbonsäuren oder deren Alkalisalze der allgemeinen Formel
   R¹(R²)C= _{C}(R³)COOX, worin X = H, Alkalimetall;
   R² = H, COOX,C₁-C₄-Alkyl, C₅-C₈-Cycloalkyl, Phenyl oder substituiertes Phenyl;
   R , R³ = H, C₁-C₄-Alkyl, C₅-C₈-Cycloalkyl, Phenyl, substituiertes Phenyl bedeuten

   oder deren Anhydride;
b) 0,1 bis 40 Mol% ethylenisch ungesättigter Phosphonsäuren oder deren Alkalisalze der allgemeinen Formel
   R⁴(R⁵)C=C(R⁶)PO₃X₂, worin X = H, Alkalimetall;
   R⁴,R⁵ = H, C₁-C₄-Alkyl, C₅-Cₐ-Cycloalkyl, Phenyl, substituiertes Phenyl;
   R⁶ = C₁-C₄-Alkyl, C₅-C₈-Cycloalkyl, Phenyl, substituiertes Phenyl;
c) 0-20 Mol% olefinisch ungesättigte Verbindungen ohne Carbon- oder Phosphonsäuregruppen;

als Gerüststoff oder Gerüststoffadditiv in Wasch- und Reinigungsmitteln.

Vorzugsweise werden 65 bis 98 Mol% ethylenisch ungesättigte Carbonsäuren, 2 bis 30 Mol% ethylenisch ungesättigte Phosphonsäuren und 0 bis 5 Mol% andere olefinisch ungesättigte Verbindungen zu den erfindungsgemäß eingesetzten Copolymeren polymerisiert. Diese Copolymeren der Erfindung werden als Gerüststoffe bzw. Gerüststoffadditive bevorzugt zusammen mit Pentanatriumtriphosphat, Zeolith A oder Trinatriumnitrilotriacetat als weiteren Gerüststoffen in die Wasch- und Reinigungsmittel eingearbeitet.

Zur Darstellung der Copolymere werden als ethylenisch ungesättigte Carbonsäuren bzw. als deren Anhydride bevorzugt Acrylsäure, Methacrylsäure, Vinylessigsäure oder Maleinsäureanhydrid, als ethylenisch ungesättigte Phosphonsäuren bevorzugt 1-Phenylvinyl-1-phosphonsäure oder Propen-2-phosphonsäure eingesetzt. Die Copolymerisierung anderer olefinisch ungesättigter Verbindungen ohne Carbon- oder Phosphonsäuregruppen ist nicht erforderlich, doch können z.B. Ethylen, Butadien, Chloropren, Acrylamid, Methacrylamid, Acrylamidosulfonsäure, Vinylsulfonsäure, Allylsulfonsäure, Vinylacetat, Hydroxyethyl- oder -propylacrylat, Vinylglykol oder (Meth) acrylsäuremethylester mit einpolymerisiert werden.

Die erfindungsgemäß als Gerüststoff fungierenden Copolymere weisen zugleich den Charakter polymerer Carbonsäuren und von Phosphonsäuren auf und entfalten ihre hervorragenden inkrustierungsinhibierenden und dispergierenden Eigenschaften mit verschiedenen Gerüststoffsystemen gleichermaßen, z.B. in Kombination mit NTPP und Zeolith A.

Die monomeren ethylenisch ungesättigten Carbonsäuren sind im allgemeinen großtechnisch verfügbare Produkte; die monomeren ethylenisch ungesättigten Phosphonsäuren sind in einfacher und wirtschaftlicher Weise z.B. durch Umsetzung von Ketonen mit Phosphortrichlorid (DE-OS 33 23 392) oder mit Tetraphosphorhexoxid (DE-OS 31 25 329 und DE-OS 32 10 419) erhältlich.

Die DE-OS 18 01 411 beschreibt die Verwendung von wasserlöslichen Salzen organischer Polymerverbindungen, die Phosphon-und Carbonsäuregruppen in den Seitenketten enthalten, als alleinige Gerüststoffe in Wasch- und Reinigungsmitteln. Als Phosphonsäuremonomer dient dabei die Vinylphosphonsäure. Die alleinige Anwendung dieser Gerüststoffe ist jedoch wirtschaftlich nicht durchführbar.

Die Herstellung der erfindungsgemäß als Gerüststoff fungierenden Copolymere aus den genannten Monomeren durch radikalische Polymerisation ist an sich bekannt oder kann nach vergleichbaren Vorschriften durchgeführt werden (vgl. z.B. DE-OS 24 55 624, Beispiel 10; DE-OS 18 01 411, Seite 5).

Die erfindungsgemäß in den Wasch- und Reinigungsmitteln enthaltenen Gerüststoffe können in üblicher Weise durch Sprühtrocknen, Mischen oder Sprühnebelmischverfahren in die Wasch-und Reinigungsmittel eingearbeitet werden. Ein weiterer Vorteil der Gerüststoffe bzw. Gerüststoffadditive gemäß der Erfindung ist ihr Beitrag zum "anti-caking", d.h. zur Verhinderung von Entmischungserscheinungen in Waschmittelslurries, die reich an nicht-ionischen Tensiden sind.

Die erfindungsgemäBen Wasch- und Reinigungsmittel zeichnen sich durch hervorragende Waschergebnisse aus. Sie haben ein ausgesprochen hohes Calciumbindevermögen sowie ausgezeichnete Dispergier- und Thresholdwirkung, so daß man ihnen neben der inkrustierungsinhibierenden Wirkung deutliche vergrauungsinhibierende Eigenschaften zuschreiben muß.

Das Wasch- und Reinigungsmittel der Erfindung enthält als Tenside bevorzugt solche anionischer, zwitterionischer (ampholytischer) oder nichtionischer Natur.

Unter anionischen Tensiden sind die wasserlöslichen Salze höherer Fettsäuren oder Harzsäuren, wie Natrium- oder Kaliumseifen von Kokos-, Palmkern- oder Rüböl sowie von Talg und Gemischen davon zu verstehen. Weiterhin zählen dazu höhere alkylsubstituierte, aromatische Sulfonate, wie Alkylbenzolsulfonate mit 9 bis 14 C-Atomen im Alkylrest, Alkylnaphthalinsulfonate, Alkyltoluolsulfonate, Alkylxylolsulfonate oder Alkylphenolsulfonate; Fettalkoholsulfonate (R-CH₂-O-SO₃Na; R = C₁₁₋₁₇) oder Fettalkoholethersulfate, wie Alkalilaurylsulfat oder Alkalihexadecylsulfat, Triethanolaminlaurylsulfat, Natrium- oder Kaliumoleylsulfat, Natrium- oder Kaliumsalze von mit 2 bis 6 Mol Ethylenoxid ethoxyliertem Laurylsulfat. Weitere geeignete anionische Tenside sind sekundäre lineare Alkansulfonate sowieac-Olefinsulfonate mit einer Kettenlänge von 12-20 C-Atomen.

Unter nichtionischen Tensiden sind solche Verbindungen zu verstehen, die eine organische, hydrophobe Gruppe sowie einen hydrophilen Rest aufweisen, z.B. die Kondensationsprodukte von Alkylphenolen oder höheren Fettalkoholen mit Ethylenoxid, die Kondensationsprodukte von Polypropylenglykol mit Ethylenoxid oder Propylenoxid, die Kondensationsprodukte von Ethylenoxid mit dem Reaktionsprodukt aus Ethylendiamin und Propylenoxid, sowie langkettige tertiäre Aminoxide

Schließlich umfassen Tenside mit zwitterionischem (ampholytischen) Charakter folgende Verbindungen:
Derivate von aliphatischen, sekundären und tertiären Aminen oder quaternären Ammoniumverbindungen mit 8 bis 18 C-Atomen und einer hydrophilen Gruppe im aliphatischen Rest, wie z.B. Natrium-3-dodecylaminopropionat, Natrium-3-dodecyl- aminopropansulfonat, 3-(N,N-Dimethyl-N-hexadecyl-amino)-propan-1-sulfonat oder Fettsäureaminoalkyl-N,N-dimethyl- acetobetain, wobei die Fettsäure 8 bis 18 C-Atome und der Alkylrest 1-3 C-Atome enthält.

Als Gerüstsubstanzen für die Waschmittel gemäß der Erfindung eignen sich schwach sauer, neutral oder alkalisch reagierende anorganische oder organische Salze, insbesondere anorganische oder organische Komplexbildner.

Brauchbare, schwach sauer, neutral oder alkalisch reagierende Salze sind beispielsweise die Bicarbonate, Carbonate oder Silikate der Alkalien, weiterhin Mono-, Di- oder Trialkaliorthophosphate. Di- oder Tetraalkalipyrophosphate, als Komplexbildner bekannte Metaphosphate, Alkalisulfate sowie die Alkalisalze von organischen,nicht kapillaraktiven, 1 bis 8 C-Atome enthaltenden Sulfonsäuren, Carbonsäuren und Sulfocarbonsäuren. Hierzu gehören beispielsweise wasserlösliche Salze der Benzol-, Toluol- oder Xylolsulfonsäure, wasserlösliche Salze der Sulfoessigsäure, Sulfobenzoesäure oder Salze von Sulfodicarbonsäuren sowie die Salze der Essigsäure, Milchsäure, Zitronensäure, Weinsäure, Oxydiessigsäure (HOOC-CH₂-0-CH₂-COOH), Oxydibernsteinsäure, 1,2,3,4-Cyclopentantetracarbonsäure, Polyacrylsäure und Polymaleinsäure.

Als komplexbildende Gerüstsubstanzen eignen sich auch die schwach sauer reagierenden Metaphosphate sowie die alkalisch reagierenden Polyphosphate, insbesondere das Tripolyphosphat. Sie können ganz oder teilweise durch organische Komplexbildner ersetzt werden. Zu den organischen Komplexbildnern gehören beispielsweise Nitrilotriessigsäure, Ethylendiamintetraessigsäure, N-Hydroxyethylethylendiamintriessigsäure, Polyalkylen-polyamin-N-polycarbonsäuren und andere bekannte organische Komplexbildner, wobei auch Kombinationen verschiedener Komplexbildner eingesetzt werden können.

Waschhilfastoffe gemäß der Erfindung umfassen Produkte wie die Alkali- oder Ammoniumsalze der Schwefelsäure, Kieselsäure, Kohlensäure, Borsäure, Alkylen-, Hydroxyalkylen-oder Aminoalkylenphosphonsäure sowie Bleichmittel, Stabilisatoren für Peroxidverbindungen (Bleichmittel) und wasserlösliche organische Komplexbildner.

Im einzelnen gehören zu den Bleichmitteln Natriumperboratmono- oder tetrahydrat, die Alkalisalze der Peroxomono-oder Peroxodischwefelsäure, die Alkalisalze der Peroxodiphosphorsäure (Fi₄P₂0₈). Als Stabilisator für diese Bleichmittel fungiert z.B. wasserlösliches, gefälltes Magnesiumsilikat. Organische Komplexbildner sind die Alkalisalze der Iminodiessigsäure, Nitrilotriessigsäure, Ethylendiamintetraessigsäure, Methylendiphosphonsäure, 1-Hydroxyethan-1,1- diphosphonsäure und Nitrilotrismethylenphosphonsäure.

Waschhilfsstoffe, die das Schmutztragevermögen von Waschflotten erhöhen, wie Carboxymethylcellulose, Carboxymethylstärke, Methylcellulose oder Copolymere von Maleinsäureanhydrid mit Methylvinylether, Schaumregulatoren, wie Mono-und Dialkylphosphorsäureester mit 16 bis 20 C-Atomen im Alkylrest sowie optische Aufheller, Desinfizienzien und/ oder proteolytische Enzyme können ebenfalls zusätzliche Bestandteile des weichmachenden Waschmittels sein.

### Beispiel 1 - (Herstellung von Acrylsäure-l-Phenylvinyl-1-phosphonsäure-Copolymer analog dem Stand der Technik)

In einem 2-Liter-Mehrhalskolben mit Rührer, Rückflußkühler, Thermometer und Tropftrichter werden 216 g (3 mol) Acrylsäure und 110,4 g (0,6 mol) 1-Phenylvinyl-1-phosphonsäure in 326 ml Wasser unter Inertgasatmosphäre zum Sieden erhitzt. Innerhalb von 18 h werden 15 g Kaliumperoxidisulfat als 5 %ige wäßrige Lösung zugetropft.

Als Produkt erhält man 952 g einer wäßrigen, viskosen Lösung, die laut ³¹P-NMR-Spektroskopie frei von monomerer 1-Phenyl- vinyl-1-phosphonsäure ist.

### Beispiel 2 - (Herstellung von Acrylsäure-Propen-2-phosphonsäure-Copolymer analog dem Stand der Technik)

In einer Apparatur analog Beispiel 1 werden 240 g (3,3 mol) Acrylsäure und 40,3 g (0,33 mol) Propen-2-phosphonsäure in 500 ml Wasser zum Sieden erhitzt. Durch Zugabe von 5 ml 5%iger Kaliumperoxidisulfat-Lösung als Radikalstarter wird die Polymerisation in Gang gesetzt. Nach 15 min. erhält man 780 g einer viskosen, farblosen Lösung, deren Restmonomeren-Gehalt an Propen-2-phosphonsäure ³¹P-NMR-spektroskopisch bestimmt wird. 90 % der eingesetzten Phosphonsäure liegen polymergebunden vor.

### Beispiel 3 - Labortest Calciumbindevermögen

Ermittelt wurde die Menge Komplexbildner in Form des bei pH 10 vorliegenden Natriumsalzes, die zum Wiederauflösen einer gegebenen Menge an frisch gefälltem CaC0₃-Niederschlag erforderlich ist. Diese Methode ist im Gegensatz zur z.B. Calciumsensitiven Elektrode auch bei erhöhter Temperatur einsetzbar. Bleibt die Lösung bei gleichen Mengenverhältnissen wie bei 20°C auch bei 60°C klar, so gilt der 20-°C-Wert auch für die erhöhte Temperatur. Die Methode ist mit einem Fehler in der Größenordnung von ± 5 % behaftet, da die Titrationsgeschwindigkeit das Titrationsergebnis beeinflußt. Die resultierenden Zahlenwerte geben also nur einen Hinweis auf die Größenordnung des Calciumbindevermögens. Im allgemeinen nimmt das Calciumbindevermögen mit steigender Temperatur ab. Die Ergebnisse sind in Tabelle I dargestellt.

### Beispiel 4 - Labortest Dispergierverhalten

In einem Hartglasbecher wurden in 100 ml Wasser von 23°d, das mit Natronlauge auf pH 10 eingestellt war, 0,2 g des zu prüfenden Dispergiermittels vorgelegt und 0,5 Gew% Eisenoxid-Pigment (Bayferrox 130) zugegeben. Es wurde 5 min. mit 2 000 UpM mit einem Sägezahnrührer von 40 mm Scheibendurchmesser dispergiert. Für die vorliegenden Versuche wurde gegebenenfalls der pH nochmal auf 10 nachgestellt. 30 ml der Dispersion wurden in einen PVC-Becher gegeben, ein Filterpapierstreifen (mittel- bis weitporig, 90 g/m²) eingehängt und die Flüssigkeitssäule 2 h aufsteigen gelassen. Je nach Mitwandern des Pigments wurde die Benotung 1 (sehr gut), 2 (gut), 3 (mäßig), 4 (schlecht) vorgenommen. Die Ergebnisse sind Tabelle I zu entnehmen.

### Beispiel 5 - "Threshold"-Test

Die Thresholdwirkung kann durch Streulichtmessung (TYNDALL-Effekt) sichtbar gemacht werden. Zur Messung eingesetzt werden CaC03-Trüben, die durch Vereinigen von
225 ml Wasser (56⁰ d CaCl₂ Härte) mit 25 ml NaHC0₃-Lösung (Molverhältnis CaC1₂ : NaHCO₃ = 1:1,15)
in Gegenwart von 80 ppm Prüfsubstanz hergestellt werden. Bei Raumtemperatur wird dann mittels eines Streulichtphotometers der Trübungsverlauf verfolgt und beurteilt.

Die Beurteilung erfolgt nach folgender Notenskala

Die Ergebnisse sind in Tabelle I wiedergegeben.

### Beispiel 6 - Waschversuch

Verschiedene Testgewebe (Frottee, EMPA-Baumwolle (EMPA = Eidgenössiche Materialprüfungsanstalt St. Gallen, Schweiz), WFK-Baumwolle (WFK = Wäschereiforschung Krefeld), WFK-Polyester/Baumwolle, Doppelripp) wurden 20-mal bei 93°C und 18° d mit einem Versuchswaschmittel A folgender Zusammensetzung gewaschen (Dosierung je 150 g Vor- und Hauptwäsche):

Anschließend wurde durch Veraschung bei 800°C die anorganische Gewebeinkrustierung ermittelt.

Durch Wiederholung des Versuches unter Zugabe von 1 Gew% Copolymer Acrylsäure/1-Phenylvinyl-1-phosphonsäure (ACS/PVP; Molverhältnis 10 : 1), bezogen auf die Waschmittelmenge, konnte die anorganische Gewebeinkrustierung deutlich gesenkt werden (Tabelle II).

### Beispiel 7 - Waschversuch

EMPA-Baumwolle wie in Beispiel 6 wurde 25-mal bei 60°C und 18° d mit einem Versuchswaschmittel B der folgenden Zusammensetzung gewaschen (Dosierung 160 g, nur Klarwäsche):

Die anorganische Gewebeinkrustierung wurde durch Veraschen bei 800°C ermittelt. Der Versuch wurde wiederholt in Gegenwart von 1,6 Gew% Copolymer gemäß Beispiel 2, bezogen auf die Waschmittelmenge, wodurch fast die gleiche Senkung der Gewebeinkrustierung erreicht wurde wie durch Zusatz von 3,1 Gew% Natriumnitrilotriacetat (NTA) (Tabelle II).

### Beispiel 8 - Waschversuch

Ein noch besseres Ergebnis wurde bei Versuchswaschmittel B erreicht durch Zusatz von 1,6 Gew% Copolymer Acrylsäure-1-Phenylvinyl-1-phosphonsäure (ACS/PVP; Molverhältnis 10 : 1) (Tabelle II).

## Patentansprüche

1. Wasch- und Reinigungsmittel mit 5 bis 70 Gew% mindestens eines Tensids, 0,1 bis 50 Gew% mindestens eines Gerüststoffes sowie üblichen Waschhilfsstoffen, gekennzeichnet durch folgende Gerüststoffgehalte:
a) 0,1 bis 25 Gew% eines Copolymers, erhältlich durch an sich bekannte Copolymerisation folgender Monomere:
aa) 40 bis 99,9 Mol % ethylenisch ungesättigter Carbonsäuren oder deren Alkalisalze der allgemeinen For-
ₘₑₗ R1(R2)C=C(R3)COOX, worin X = H, Alkalimetall;
R²= H, COOX,C₁-C₄-Alkyl, C₅-C₈-Cycloalkyl, Phenyl oder substituiertes Phenyl;
R¹, R³ = H, C₁-C₄-Alkyl, C₅-C₈-Cycloalkyl, Phenyl, substituiertes Phenyl bedeuten,
oder deren Anhydride;
bb) 0,1 bis 40 Mol% ethylenisch ungesättigter Phosphonsäuren oder deren Alkalisalze der allgemeinen Formel
R⁴(R⁵)C=C(R⁶)PO₃X₂, worin X = H, Alkalimetall;
R⁴, R^{5 =} H, C₁-C₄-Alkyl, C₅-C₈-Cycloalkyl, Phenyl, substituiertes Phenyl;
R⁶ ₌ ^{C}₁-C₄-Alkyl, C₅-C₈-Cycloalkyl, Phenyl, substituiertes Phenyl;
cc) 0-20 Mol% olefinisch ungesättigte Verbindungen ohne Carbon- oder Phosphonsäuregruppen.
b) 0 bis 49,9 Gew% übliche Gerüststoffe.

2. Verwendung eines Copolymers, erhältlich durch an sich bekannte Copolymerisation folgender Monomere:
a) 40 bis 99,9 Mol% ethylenisch ungesättigter Carbonsäuren oder deren Alkalisalze der allgemeinen Formel
_{R}¹(_{R}²)_{C=C}(R³)COOX, worin X = H, Alkalimetall;
R² = H, COOX, C₁-C₄-Alkyl, C₅-C₈-Cycloalkyl, Phenyl oder substituiertes Phenyl;
R¹, R³ = H, C₁-C₄-Alkyl, C₅-C₈-Cycloalkyl, Phenyl, substituiertes Phenyl bedeuten
oder deren Anhydride;
b) 0,1 bis 40 Mol% ethylenisch ungesättigter Phosphonsäuren oder deren Alkalisalze der allgemeinen Formel
R⁴(R⁵)C=C(R⁶)PO₃X₂, worin X = H, Alkalimetall;
R⁴, _{R}⁵ = H, C₁-C₄-Alkyl, C₅-C₈-Cycloalkyl, Phenyl, substituiertes Phenyl;
R⁶ = C₁-C₄-Alkyl, C₅-C₈-Cycloalkyl, Phenyl, substituiertes Phenyl;
c) 0-20 Mol% olefinisch ungesättigte Verbindungen ohne Carbon- oder Phosphonsäuregruppen;
als Gerüststoff oder Gerüststoffadditiv in Wasch- und Reinigungsmitteln.
